# FASCICULE DE BREVET EUROPEEN

(11) **EP 1 302 607 B1**
(45) Date de publication et mention de la délivrance du brevet: **19.09.2007**
(21) Numéro de dépôt: 02021099.3
(22) Date de dépôt: 01.10.2002
(51) Int. Cl.: E04F 21/18, B66C 23/48

(54) **Appareil de levage pour la mise en place de plaques au plafond**
Hebevorrichtung zur Montage von Platten an einer Unterdecke
Lifting apparatus for mounting panels to a ceiling

(30) Priorité: 12.10.2001 FR 0113237
(43) Date de publication de la demande: 16.04.2003
(73) Titulaire: MACC, 86104 Chatellerault Cédex (FR)
(72) Inventeur: Merigot, Jean-Paul, 86104 Chatellerault Cedex (FR)

(56) Documents cités:
- EP-A- 0 182 727
- EP-A- 1 079 045
- FR-A- 2 552 478
- US-A- 3 314 553
- US-A- 4 334 668

## Description

La présente invention concerne un appareil de levage destiné à mettre en place en hauteur des plaques de plafond de dimensions variables en vue de permettre à un seul ouvrier de hisser la plaque dans sa position définitive pour procéder ensuite à sa fixation au plafond.

L'état connu de la technique propose ce type de matériel, objet de plusieurs brevets dont les brevets français n° 2538437 et n° 2741901 et les brevets américains n° 2964293 et n° 3314553.

La présente invention a pour objet de supprimer certains inconvénients sous la forme d'améliorations apportées aux appareils existants, de façon à faciliter leur mise en oeuvre, leur manipulation et leur efficacité opérationnelle.

A cette fin, l'appareil de levage, composé dans sa partie principale d'un mât télescopique dont le déploiement est obtenu au moyen d'un système de mouflage d'un câble activé par un treuil, est caractérisé en ce que le mât est articulé à sa base sur le piétement repliable, de façon à obtenir un appareil totalement replié offrant un encombrement réduit et une parfaite compacité facilitant le transport et le stockage de l'appareil.

Selon une autre disposition, le mât se rabat au niveau et en prolongement des trois pieds composant le piétement et sur l'un desquels il vient se verrouiller. Le même système de verrouillage prévu dans une autre pièce du piétement permet de maintenir le mât en position verticale.

Selon une disposition particulière, la base non télescopique du mât comporte un dispositif de verrouillage de tous les éléments télescopiques du mât, de façon à solidariser l'ensemble et faciliter ainsi le transport ou les différentes manipulations de l'appareil de levage avant ou après son utilisation.

Selon une disposition avantageuse, deux des trois pieds de piétement sont orientables horizontalement, avec toutefois la possibilité de les immobiliser suivant trois positions au moyen d'un verrou à ressort s'engageant dans l'un des orifices prévus dans une platine solidaire du piétement. Ces trois positions permettent de régler l'écartement des deux pieds orientables, soit dans la position écartée au maximum pour obtenir une bonne stabilité de l'appareil de levage en utilisation, soit dans la position écartement minimum pour permettre le passage dans les portes, soit dans la position dite repliée pour le transport et le stockage de l'appareil de levage.

Selon une disposition particulière, l'embase du mât est équipée sur sa face inférieure d'un rouleau en matière semi-rigide, non agressive, de façon à éviter le contact des pièces métalliques sur les sols, tout en facilitant le déplacement de l'appareil replié.

Selon une dernière disposition particulière, le préréglage de l'inclinaison du pupitre amovible support de plaque en appui sur l'extrémité supérieure du mât, est obtenu suivant le positionnement d'une poignée mobile immobilisée au moyen d'un ensemble écrou papillon et un axe-vis avec levier excentrique assurant un serrage efficace.

L'invention sera mieux comprise à la lecture de la description qui va suivre et qui se réfère aux dessins ci-annexés et dans lesquels :
La figure 1 est une vue en perspective de l'ensemble de l'appareil avec le pupitre.
La figure 2 est également une vue en perspective mais du mât et du piétement seuls.
La figure 3 représente en perspective le pupitre seul.
La figure 4 est une vue en perspective de l'ensemble piétement et mât repliés.
La figure 5 représente en perspective le piétement en position écartement maximum, le mât non relevé.
La figure 6 montre en perspective partielle le verrouillage du mât sur le piétement.
La figure 7 montre en perspective partielle le verrouillage du mât en position verticale.
La figure 8 est une perspective partielle du verrouillage des parties télescopiques du mât.
La figure 9 est une coupe montrant le verrouillage des parties télescopiques du mât.
La figure 10 est une perspective partielle du blocage de la languette mobile d'inclinaison du pupitre.
La figure 11 est une coupe partielle du système de blocage de la languette mobile, le levier excentrique rabattu.
La figure 12 est une nouvelle coupe du système de blocage de la languette mobile, le levier excentrique libéré.
La figure 13 représente en perspective le piétement en position écartement minimum, le mât relevé.
La figure 14 montre une vue de côté des pieds et du mât en position repliée.
La figure 15 montre en perspective partielle l'embase entourant sur trois faces la base du mât.

Suivant les figures 1, 2, 4, 5, 13 et 15, l'appareil de levage se compose d'un piétement (1), d'un mât télescopique (2) et d'un pupitre support de plaque amovible (3). Le piétement (1) est constitué d'une chape (4) enveloppant sur trois faces la partie basse du mât télescopique (2) et réunissant deux platines (7) (37) tenant lieu de chapes d'articulation, elles-mêmes reliées par un axe (42) autour duquel tourne un fourreau (41) reliant les deux barres constitutives de chacun des deux pieds (5) orientables horizontalement, alors que les deux barres constitutives du pied (5a) fixe sont solidaires de la chape (4). Les trois pieds sont équipés d'une roue pivotante à frein (38).

Toujours suivant les figures 1, 2, 4, 5, 7, 13 et 15, chacun des deux pieds (5) orientables est pourvu d'un verrou à ressort (6) qui vient s'engager dans les orifices (7a) (7b) (7c) de la platine (7) de façon à immobiliser les deux pieds (5) orientables dans chacune des trois positions définies suivant la position des orifices de la platine (7). C'est ainsi que lorsque le verrou à ressort (6) est engagé dans l'orifice (7a), l'appareil de levage est en position repliée pour son transport ou son stockage comme en figure 4. Lorsqu'il est engagé dans l'orifice (7b), les pieds (5) orientables sont écartés au maximum conférant ainsi une bonne stabilité pour l'appareil de levage en utilisation et lorsqu'il est engagé dans l'orifice (7c), les deux pieds (5) orientables sont moins écartés de façon à permettre le passage de l'appareil dans les portes.

Suivant les figures 1, 2, 4, 5, 6, 7 et 13, le mât télescopique (2) est articulé (en 36) sur la platine (7) du piétement (1) et peut être verrouillé sur ce même piétement suivant deux positions : l'une dite de transport comme montré principalement par la figure 4 ; l'autre dite d'utilisation comme montré par les figures 1, 2, 7 et 13. La position dite de transport est obtenue à l'aide du verrou à ressort (8) qui s'engage automatiquement dans l'orifice (10) de la plaque (9) solidaire du pied (5a) fixe et d'un berceau support (39), également solidaire du pied (5a) fixe sur lequel le mât télescopique (2) replié vient prendre appui. Lorsque l'appareil est en utilisation, le mât télescopique (2) est maintenu dans sa position verticale au moyen du même verrou à ressort (8) alors engagé automatiquement dans l'orifice (12) du plat (11) solidaire de la platine (37) du piétement (1). Une pente est donnée avantageusement au plat (11) et à la plaque (9) de façon à assurer une entrée d'engagement au verrou à ressort (8) permettant un verrouillage automatique lors du passage de la position repliée à la position d'utilisation et vice-versa.

Suivant les figures 1, 8 et 9, la base non télescopique (13) du mât (2) comporte le support (14) du treuil (15). Sur ce support est monté un verrou à ressort (16) guidé par un canon (17) solidaire du support (14). Comme montré principalement sur la figure 9, l'extrémité (19) du verrou à ressort (16) s'engage dans l'orifice (18) du support (14) et dans l'orifice (13a) de l'élément (13) du mât télescopique (2) puis dans les orifices (20) (21) (22) pratiqués respectivement dans les parties télescopiques (23) (24) (25) ; l'ensemble de ces orifices étant placés dans le même alignement lorsque les parties télescopiques du mât sont en position basse. Ce verrouillage permet d'obtenir un blocage total des différentes parties télescopiques du mât avec sa base non télescopique (13) de façon à solidariser l'ensemble et faciliter ainsi le transport ou les différentes manipulations de l'appareil de levage.

Suivant les figures 1, 2, 4, 13 et 14, la platine (7) est équipée sur sa face inférieure d'un rouleau (26) qui a pour double fonction de protéger contre les chocs de la platine (7) les sols plus ou moins fragiles et de faciliter le roulement et par conséquent le déplacement de l'appareil de levage replié qui peut, par ailleurs, être aisément tiré par l'utilisateur en utilisant la tête (27) du mât télescopique (2).

Suivant la figure 3, une pièce (40) en forme de U renversé du pupitre support de plaque amovible (3) vient coiffer la tête (27) qui termine le haut du mât télescopique (2).

Suivant les figures 1, 10, 11 et 12, le pupitre support de plaque amovible (3) ainsi positionné, doit pouvoir être utilisé soit horizontalement, soit incliné à des degrés divers, de façon à s'adapter aux différentes pentes des plafonds à équiper de plaques. Ce réglage de la position du pupitre est obtenu au moyen d'une poignée mobile (28) qui vient en butée sur la languette (43) du pupitre support de plaque amovible (3) et guidée dans son déplacement entre deux ouvertures (29) (30) de forme circulaire, pratiquées respectivement dans les deux flasques (31) (32) solidaires de la tête (27) du mât télescopique (2). Le maintien en position désirée est obtenu par serrage de ladite poignée mobile (28) au moyen d'un blocage à serrage rapide par excentrique constitué d'un axe-vis (33) comportant, à son extrémité filetée, un écrou (34) et à son autre extrémité, une manette à excentrique (35). L'écrou (34) permet d'obtenir, en le vissant ou en le dévissant, un serrage plus ou moins fort de la poignée mobile (28) entre les flasques (31) (32) sous l'effet de la manette à excentrique (35).

## Revendications

1. Appareil de levage pour la mise en place de plaques au plafond composé d'un piétement (1) composé de trois pieds équipés chacun d'une roue pivotante à frein (38), d'un mât télescopique (2) composé d'une base non télescopique (13) et de trois parties télescopiques (23) (24) (25) dont l'allongement est obtenu au moyen d'un système de mouflage d'un câble actionné par un treuil (15), d'un pupitre support de plaque amovible (3), **caractérisé en ce que** la base non télescopique (13) du mât télescopique (2) est articulée (en 36) sur la platine (7) solidaire du piétement (1) et pourvue, dans sa partie basse de la base non télescopique (13), d'un verrou à ressort (8) pouvant être engagé à volonté : soit dans l'orifice (12) du plat (11) solidaire de la platine (37) elle-même solidaire du piétement (1) et relié à la platine (7) par une chape (4) entourant sur trois faces la base de la partie basse non télescopique (13) du mât (2) de façon à immobiliser ledit mât en position verticale, soit dans l'orifice (10) prévu dans la plaque (9) solidaire du pied (5a) de façon à immobiliser le mât (2) rebattu au niveau du pied (5a) et prenant appui sur un berceau support (39) dont est équipé ledit pied.

2. Appareil de levage pour la mise en place de plaques au plafond selon la revendication 1, **caractérisé en ce que** les platines (7) (37) font également office de chapes d'articulation reliées entre-elles par un axe (42) autour duquel tourne un fourreau (41) reliant les deux barres constitutives de chacun des deux pieds (5) orientables horizontalement, alors que les deux barres constitutives du pied (5a) fixe sont solidaires de la chape (4).

3. Appareil de levage pour la mise en place de plaques au plafond suivant les revendications précédentes, **caractérisé en ce que** les deux pieds orientables horizontalement, comportent chacun un verrou à ressort (6) qui vient s'engager dans les orifices (7a) (7b) (7c) de la platine (7), de façon à obtenir l'immobilisation des dits pieds, suivant trois positions définies par l'emplacement des orifices sur la platine (7) à savoir : - lorsque le verrou à ressort (6) est engagé dans l'orifice (7a), les pieds (5) orientables sont repliés des deux côtés du pied (5a) fixe conférant à l'ensemble une compacité facilitant le transport et le rangement de l'appareil de levage,
- lorsque le verrou à ressort (6) est engagé dans l'orifice (7b) de la platine (7), les pieds (5) orientables sont suffisamment écartés pour assurer une bonne stabilité à l'appareil de levage pendant son utilisation,
- lorsque le verrou à ressort (6) est engagé dans l'orifice (7c) de la platine (7), les pieds (5) orientables sont suffisamment rapprochés pour permettre le passage de l'appareil de levage dans les portes ou dans un couloir.

4. Appareil de levage pour la mise en place de plaques au plafond selon la revendication 1, **caractérisé en ce que** la platine (7) est équipée sur sa face inférieure, d'un rouleau (26) facilitant le roulage de l'appareil replié, tout en protégeant les sols des chocs et accrocs éventuels provoqués par la platine (7).

5. Appareil de levage pour la mise en place de plaques au plafond selon la revendication 1, **caractérisé en ce que** le support de treuil (14) fixé sur la partie basse de la base non télescopique (13) du mât télescopique (2) est équipé d'un verrou à ressort (16) guidé par un canon prévu sur ledit support (14) de façon à ce que l'extrémité (19) du verrou à ressort (16) s'engage dans l'orifice (18) également prévu sur le support (14) pour pouvoir poursuivre sa course sous l'effet du ressort dans l'orifice (13a) de la base non télescopique (13) du mât télescopique (2) puis dans les orifices (20) (21) (22) des parties télescopiques (23) (24) (25) du mât télescopique (2) situées dans le même alignement lorsque les trois parties télescopiques sont en position basse de façon à solidariser les trois parties télescopiques du mât (2) avec sa base non télescopique (13).

6. Appareil de levage pour la mise en place de plaques au plafond, selon la revendication 1, **caractérisé en ce que** le pupitre support de plaque amovible (3) comporte en son centre une pièce (40) en forme de U renversé qui vient coiffer la tête (27) qui termine le haut du mât télescopique (2) et un dispositif pour que le pupitre puisse être utilisé soit horizontalement, soit incliné à différents degrés en fonction de l'inclinaison des plafonds à équiper de plaques.

7. Appareil de levage pour la mise en place de plaques au plafond, selon les revendications 1 et 6, **caractérisé en ce que** le réglage de l'inclinaison du pupitre support de plaque amovible (3) est obtenu au moyen d'une poignée mobile (28) qui vient en butée sur la languette (43) du pupitre support de plaque amovible (3) et guidée dans son déplacement entre deux ouvertures (29) (30) de forme circulaire pratiquées respectivement dans les deux flasques (31) (32) solidaires de la tête du mât télescopique (2) et maintenue dans la position souhaitée suivant l'angle d'inclinaison désirée par serrage de la poignée mobile (28) au moyen d'un serrage rapide par excentrique constitué d'un axe-vis (33) pourvu à son extrémité filetée d'un écrou (34) et à son autre extrémité d'une manette à excentrique (35).

## Claims

1. Lifting apparatus for fitting boards on the ceiling made up of a base (1) comprised of three feet, each provided with a braked swivelling wheel (38), a telescopic post (2) comprised of a non-telescopic base (13) and three telescopic parts (23) (24) (25) that are extended by means of a cable block system operated by a winch (15), a removable board support console (3), **characterised in that** the non-telescopic base (13) of the telescopic post (2) is articulated (at 36) on the plate (7) integral with the base (1) and provided, in the lower part of the non-telescopic base (13), with a spring lock (8) that may be engaged as required either in the orifice (12) of the flat piece (11) integral with the plate (37) itself integral with the base (1) and connected to the plate (7) by a frame (4) surrounding three sides of the base of the lower non-telescopic part (13) of the post (2) so as to immobilise the said post in the vertical position, or in the orifice (10) provided in the plate (9) integral with the foot (5a) so as to immobilise the post (2) folded at the foot (5a) and supported by a supporting cradle (39) fitted on the said foot.

2. Lifting apparatus for fitting boards on the ceiling according to claim 1, **characterised in that** the plates (7) (37) also act as articulation yokes connected to each other by a shaft (42) around which turns a sleeve (41) connecting the two bars that make up each of the two feet (5) that can be pivoted horizontally, whilst the two bars that make up the fixed foot (5a) are integral with the frame (4).

3. Lifting apparatus for fitting boards on the ceiling according to the preceding claims, **characterised in that** the two feet that can be pivoted horizontally each have a spring lock (6) that engages in the orifices (7a) (7b) (7c) of plate (7), so as to achieve the immobilisation of the said feet in three positions defined by the location of the orifices on the plate (7) namely: - when the spring lock (6) is engaged in orifice (7a), the pivoting feet (5) are folded on either side of the fixed foot (5a) making the whole compact so as to facilitate the transport and storage of the lifting apparatus,
- when the spring lock (6) is engaged in orifice (7b) of plate (7), the pivoting feet (5) are sufficiently spaced to make the lifting apparatus stable when in use,
- when the spring lock (6) is engaged in orifice (7c) of plate (7), the pivoting feet (5) are sufficiently close to each other to enable the lifting apparatus to be taken through a door or a corridor.

4. Lifting apparatus for fitting boards on the ceiling according to claim 1, **characterised in that** the plate (7) is provided on its lower side with a roller (26) making it easier to roll the apparatus when folded, while protecting the floor from any impact and damage due to the plate (7).

5. Lifting apparatus for fitting boards on the ceiling according to claim 1, **characterised in that** the winch support (14) fixed to the lower part of the non-telescopic base (13) of the telescopic post (2) is provided with a spring lock (16) guided by a cannon provided on the said support (14) so that the end (19) of the spring lock (16) engages in the orifice (18) also provided on the support (14) and can thus continue its travel under the action of the spring in the orifice (13a) of the non-telescopic base (13) of the telescopic post (2) and then in the orifices (20) (21) (22) of the telescopic parts (23) (24) (25) of the telescopic post (2) located in the same alignment when the three telescopic parts are in the low position so as to secure the three telescopic parts of the post (2) to its non-telescopic base (13).

6. Lifting apparatus for fitting boards on the ceiling according to claim 1, **characterised in that** the removable board support console (3) has at its centre a part (40) shaped like an upside down U that covers the head (27) which ends the top of the telescopic post (2) and a device so that the console can be used either horizontally or tilted at different degrees depending on the tilt of the ceilings to be fitted with boards.

7. Lifting apparatus for fitting boards on the ceiling according to claims 1 and 6, **characterised in that** the adjustment of the tilt of removable board support (3) is achieved with a mobile handle (28) that abuts against the tab (43) of the removable board support console (3) and is guided in its movement between two openings (29) (30) that are circular in shape made in the two flanges (31) (32) respectively, integral with the head of the telescopic post (2) and held in the required position according to the tilt angle required by fastening the mobile handle (28) with an eccentric rapid fastening system made up of a pin screw (33) provided with a nut (34) at its threaded end and an eccentric handle (35) at its other end.

## Patentansprüche

1. Hubgerät zum Anbringen von Platten an der Zimmerdecke, bestehend aus einem Gestell (1) aus drei Standbeinen mit jeweils einem schwenkbaren Rad mit Bremse (38), einem ausziehbaren Mast (2), der aus einem nicht ausziehbaren Unterteil (13) und drei ausziehbaren Abschnitten (23) (24) (25) besteht, deren Verlängerung durch ein mit einer Winde (15) betätigtes Flaschenzugsystem eines Seils erreicht wird, sowie aus einer abnehmbaren Plattenhaltekonsole (3), **dadurch gekennzeichnet, dass** der nicht ausziehbare Unterteil (13) des ausziehbaren Masts (2) auf der mit dem Gestell (1) verbundenen Platine (7) gelagert (an 36) und im unteren Bereich des nicht ausziehbaren Unterteils (13) mit einem Schnappriegel (8) versehen ist, der nach Belieben eingreifen kann: entweder in die Öffnung (12) des fest mit der Platine (37) verbundenen Flachteils (11), die selbst fest mit dem Gestell (1) verbunden und durch einen Gabelkopf (4), der auf drei Seiten die Unterseite des unteren, nicht ausziehbaren Teils (13) des Masts (2) umrundet, mit der Platine (7) verbunden ist, sodass dieser Mast in senkrechter Position blockiert wird, oder in die Öffnung (10), die in der fest mit dem Standbein (5a) verbundenen Platte (9) vorgesehen ist, sodass der im Bereich des Standbeins (5a) zusammengeklappte und auf dem an diesem Fuß vorhandene Stützträger (39) aufliegende Mast (2) blockiert wird.

2. Hubgerät zum Anbringen von Platten an der Zimmerdecke nach Anspruch 1, **dadurch gekennzeichnet, dass** die Platinen (7) (37) auch als Gelenkgabelköpfe dienen, die durch eine Achse (42) miteinander verbunden sind, um die sich ein Schaft (41) dreht, der die beiden konstitutiven Stäbe jedes der zwei waagrecht auszurichtenden Füße (5) miteinander verbindet, während die zwei konstitutiven Stäbe des unbeweglichen Fußes (5a) fest mit dem Gabelkopf (4) verbunden sind.

3. Hubgerät zum Anbringen von Platten an der Zimmerdecke nach den vorausgehenden Ansprüchen, **dadurch gekennzeichnet, dass** die beiden waagrecht auszurichtenden Füße jeweils einen Schnappriegel (6) umfassen, der in die Öffnungen (7a) (7b) (7c) der Platine (7) eingreift, sodass gemäß durch die Stelle der Öffnungen auf der Platine (7) drei definierten Positionen das Blockieren der Füße erreicht wird, nämlich: - wenn der Schnappriegel (6) in die Öffnung (7a) eingreift, sind die ausrichtbaren Füße (5) auf beiden Seiten des unbeweglichen Fußes (5a) zusammengeklappt und verleihen so dem ganzen System eine kompakte Ausführung, die den Transport und das Verstauen des Hubgeräts erleichtern,
- wenn der Schnappriegel (6) in die Öffnung (7b) der Platine (7) eingreift, sind die ausrichtbaren Füße (5) ausreichend voneinander entfernt, um dem Hubgerät während seiner Anwendung eine gute Stabilität zu gewährleisten,
- wenn der Schnappriegel (6) in die Öffnung (7c) der Platine (7) eingreift, sind die ausrichtbaren Füße (5) ausreichend nah, um dem Hubgerät das Passieren durch Türen oder in einem Hausgang zu gewährleisten.

4. Hubgerät zum Anbringen von Platten an der Zimmerdecke nach Anspruch 1, **dadurch gekennzeichnet, dass** die Platine (7) an ihrer Unterseite mit einer Rolle (26) ausgestattet ist, die das Rollen des zusammengeklappten Geräts erleichtert und dabei die Böden vor eventuellen Stößen und Kratzern durch die Platine (7) schützt.

5. Hubgerät zum Anbringen von Platten an der Zimmerdecke nach Anspruch 1, **dadurch gekennzeichnet, dass** die am unteren Teil des nicht ausziehbaren Unterteils (13) des ausziehbaren Masts (2) befestigte Windenhalterung (14) mit einem durch eine Führungsbuchse an dieser Halterung (14) geführten Schnappriegel (16) ausgestattet ist, sodass das Ende (19) des Schnappriegels (16) in die ebenfalls an der Halterung (14) vorgesehene Öffnung (18) eingreift, um seinen Weg unter der Wirkung der Feder in der Öffnung (13a) des nicht ausziehbaren Unterteils (13) des ausziehbaren Masts (2) und dann in den Öffnungen (20) (21) (22) der ausziehbaren Abschnitte (23) (24) (25) des ausziehbaren Masts (2) fortfahren kann, die auf derselben fluchtenden Linie liegen, wenn die drei ausziehbaren Abschnitte in der unteren Stellung sind, sodass die drei ausziehbaren Abschnitte des Masts (2) mit dem nicht ausziehbaren Unterteil (13) fest miteinander verbunden werden können.

6. Hubgerät zum Anbringen von Platten an der Zimmerdecke nach Anspruch 1, **dadurch gekennzeichnet, dass** die abnehmbare Plattenhaltekonsole (3) in ihrer Mitte ein Teil (40) in umgekehrter U-Form umfasst, das den Kopf (27) bedeckt, der die Oberseite des ausziehbaren Masts (2) abschließt, sowie eine Vorrichtung, damit die Konsole entweder waagrecht oder schräg mit unterschiedlichen Neigungsgraden je nach der Neigung der mit Platten auszustattenden Zimmerdecken benutzt werden kann.

7. Hubgerät zum Anbringen von Platten an der Zimmerdecke nach den Ansprüchen 1 und 6, **dadurch gekennzeichnet, dass** die Einstellung der Schrägstellung der abnehmbaren Plattenhaltekonsole (3) mittels einem beweglichen Griff (28) erreicht wird, der an der Leiste (43) der abnehmbaren Plattenhaltekonsole (3) zum Anschlag kommt und in seiner Bewegung zwischen den zwei runden Öffnungen (29) (30), die jeweils in den beiden fest mit dem Kopf des ausziehbaren Masts (2) verbundenen Blenden (31) (32) vorhanden sind, geführt wird, und gemäß dem gewünschten Neigungswinkel durch Spannen des beweglichen Griffs (28) mittels einer Schnellspannung durch Exzenter, bestehend aus einer Schraubenachse (33) mit einer Mutter (34) an dem einen Ende mit Gewinde und am anderen Ende mit einem Bedienelement mit Exzenter (35), in der gewünschten Position gehalten werden kann.
